# EUROPÄISCHE PATENTSCHRIFT

(11) **EP 0 983 829 B1**
(45) Veröffentlichungstag und Bekanntmachung des Hinweises auf die Patenterteilung: **07.06.2006**
(21) Anmeldenummer: 98116423.9
(22) Anmeldetag: 31.08.1998
(51) Int. Cl.: B27D 1/10, H05B 6/64

(54) **Verfahren und Vorrichtung zum Verkleben von Furnierstreifen**
Method and apparatus for gluing strips of veneer
Procédé et appareil pour le collage de feuilles de placage

(43) Veröffentlichungstag der Anmeldung: 08.03.2000
(73) Patentinhaber: Heinrich Kuper GmbH & Co KG, D-33397 Rietberg (DE)
(72) Erfinder: Runge, Carsten, 49152 Bad Essen (DE)
(74) Vertreter: Schmitz, Hans-Werner

(56) Entgegenhaltungen:
- EP-A- 0 830 924
- WO-A-96/05035
- WO-A-96/27482
- BE-A- 487 545
- DE-A- 3 304 315
- US-A- 3 021 248
- US-A- 5 364 333
- PATENT ABSTRACTS OF JAPAN vol. 009, no. 045 (C-268), 26. Februar 1985 & JP 59 187071 A (NIHON KASEI KK), 24. Oktober 1984
- PATENT ABSTRACTS OF JAPAN vol. 009, no. 205 (C-299), 22. August 1985 & JP 60 072973 A (NIHON KASEI KK), 25. April 1985
- PATENT ABSTRACTS OF JAPAN vol. 016, no. 349 (C-0967), 28. Juli 1992 & JP 04 104866 A (TOPPAN PRINTING CO LTD), 7. April 1992
- PATENT ABSTRACTS OF JAPAN vol. 014, no. 532 (M-1051), 22. November 1990 & JP 02 225001 A (EIDAI CO LTD), 7. September 1990
- PATENT ABSTRACTS OF JAPAN vol. 014, no. 380 (E-0965), 16. August 1990 & JP 02 139810 A (MATSUSHITA ELECTRIC IND CO LTD), 29. Mai 1990

## Beschreibung

Die Erfindung betrifft ein Verfahren und eine Vorrichtung zum Verkleben von Furnierstreifen an ihrer Stoßkante.

Es sind verschiedene Verfahren und Vorrichtungen zum Verkleben von Furnierstreifen bekannt. Beispielsweise kommen bei der Stumpfverleimung im wesentlichen PVAc- oder Harnstoffleime zum Einsatz, die mittels Reaktivverfahren bzw. Aktivverfahren verklebt werden.

Beim Reaktivverfahren werden die Furnierkanten vorher am Furnierpaket in einem ersten Verfahrensschritt mit Klebstoff versehen, der an der Luft trocknet. Je nach Art des Klebstoffs und der Klebstoffzusammensetzung können die Furniere mehrere Stunden bis Tage zum Antrocknen der Leimfuge gelagert werden. Die eigentliche Verklebung der Furniere erfolgt in einem zusätzlichen Schritt. Zur Verklebung wird der Klebstoff durch Wärmeeinwirkung reaktiviert und die Furnierkanten aneinandergedrückt. Das Aushärten der PVAc-Klebstoffe und Harnstoffleime erfolgt unter Einwirkung von Druck und Wärme durch Entzug des Wassers und Polymerisation. Bei Harnstoffleimen ist eine längere Druck- und Wärmezone erforderlich. Die ausgehärtete Harnstofffuge läßt sich im Gegensatz zur PVAc-Fuge nicht mehr erweichen oder reaktivieren. Nachteilig am Reaktiverfahren ist der Aufwand und der Zeitbedarf für den zusätzlichen Arbeitsschritt für das Vorbeleimen, der entsprechende Maschinen und Verfahrensabläufe nach sich zieht.

Beim Aktivverfahren werden die Furnierkanten direkt in der Längsfugenverleimmaschine unmittelbar vor der Zusammenführung in Heiz- und Druckzone beleimt. Eine Schwierigkeit des Aktivverfahrens bei PVAc-Klebstoffen liegt darin, daß der Klebstoff eine längere Druck- und Kühlstrecke durchlaufen muß, um eine schnelle Durchlaufzeit zu erreichen und am Ende auch ausgehärtet zu sein. Auch bei Harnstoffklebern werden lange Heizstrecken für die Wärmeübertragung benötigt. Dies führt zu langen Maschinen für die Furnierverklebung und insbesondere zu einer partiellen Trocknung der Furniere, da durch die Wärmeübertragung nicht nur die Klebefugen, sondern auch die Bereiche um die Fugen herum erwärmt werden. Diese partiellen Trocknungen führen zu Spannungen in den Furnierstreifen, die ein unmittelbares Aneinanderkleben einer Vielzahl von Furnierstreifen sehr schwierig macht.

Aus der EP-0 403 024 ist ein Verfahren und eine Vorrichtung zum Zusammenkleben von Lagen aus Holz bekannt, bei dem Klebstoff aufgebracht wird, die Lagen zusammen gebracht werden und anschließend das Aushärten des Klebstoffs in mindestens drei Schritten erfolgt. An drei Aushärtestellen erfolgt die Aushärtung mittels jeweils eines Druckkopfes, die jeweils Druck und Wärme von oben und unten auf die Klebefuge ausüben und so die Klebefuge jeweils schrittweise aushärten lassen. Das Aushärten geschieht beispielsweise durch Hochfrequenzkleben.

Bei der EP-0 403 024 erfolgt das seitliche Zusammendrücken.. der mit Klebstoff versehenen Stoßkanten der Lagen und das Aushärten des Klebstoffs nacheinander. Zuerst werden die Stoßkanten zusammengeführt und dann wird der Klebstoff mittels der Druckköpfe ausgehärtet, wobei die Druckköpfe Druck nur von oben bzw. unten ausüben. Dies erfordert zusätzliche Verfahrensschritte und eine aufwendige Klebemaschine mit großen Abmessungen in Längsrichtung. Es ist auch nicht möglich, Wärme gezielt in die Klebefuge einzubringen, sondern Wärme wird auch auf die seitlichen Furnierbereiche übertragen, was zu den oben beschriebenen Spannungen in den Furnieren führen kann.

Die WO 96/05035 offenbart eine Erwärmungseinrichtung mit einem Mikrowellenerzeuger zur Trocknung eines aus mehreren Lamellen bestehenden Profilholzes, ohne dass während des Härteschritts gleichzeitig eine Zusammendrückkraft aufgebracht wird.

Die EP 0 830 924 beschreibt ein Verfahren zum Verkleben von nicht-abgelagertem Furnier, bei dem ein Heizkörper an einer Furnierkante angelegt wird, um das Verkleben auszuführen. Auch bei diesem Verfahren erfolgt kein gleichzeitiges Härten und Zusammendrücken der Furnierstreifen.

Der Erfindung liegt die Aufgabe zugrunde, ein Verfahren bzw. eine Vorrichtung zu schaffen, welche ein einfaches und wirtschaftliches Verkleben von Furnierstreifen an ihrer Stoßkante ermöglichen.

Die Aufgabe wird erfindungsgemäß durch ein Verfahren mit den Merkmalen des Anspruchs 1 bzw. eine Vorrichtung mit den Merkmalen des Anspruchs 8 gelöst. Vorteilhafte Weiterbildungen der Erfindung sind Gegenstand der Unteransprüche.

Beim erfindungsgemäßen Verfahren erfolgt das Zusammendrücken der Furnierstreifen an den Stoßkanten gleichzeitig mit dem Aushärten des Klebstoffs mittels elektromagnetischer Wellen. Dadurch zeichnet sich das erfindungsgemäße Verfahren durch eine Reihe von Vorteilen aus. Durch das gleichzeitige Zusammendrücken und Aushärten wird die Klebefuge sehr klein gehalten, so daß die Klebefuge äußerst unauffällig ist. Da das Aushärten mittels elektromagnetischer Wellen erfolgt, kann die zum Aushärten notwendige Energie gezielt und berührungslos in die Klebefuge eingebracht werden. Dadurch kann das Aushärten des Klebstoffs sehr gut kontrolliert werden. Ein Trocknen der fugennahen Bereiche des Furniers findet durch die elektromagnetischen Wellen nicht oder nur sehr wenig statt, so daß in den Furnierstreifen keine Spannungen durch getrocknete Furnierabschnitte entstehen. Bevorzugt werden elektromagnetische Wellen verwendet, die im Vakuum eine Länge von kleiner als 10 cm aufweisen. Durch das gleichzeitige Zusammendrücken und Aushärten verringert sich auch die notwendige Zahl an Arbeitsschritten und die Wirtschaftlichkeit des Verfahrens wird erhöht. Durch die Verwendung elektromagnetischer Wellen entfallen auch die z.B. bei einer Wärmeübertragung mittels Heizschienen auftretenden Probleme des Trocknens fugennaher Bereiche oder von Abdrücken der Heizschienen auf den Furnieren oder dem Verschmieren von Heizschienen oder anderen Bauteilen durch noch nicht abgebundenen Klebstoff.

Vorzugsweise erfolgt das Härten des Klebstoffs mittels Mikrowellen mit einem Wellenlängenbereich im Vakuum von 10 cm bis 1 mm. Dadurch wird auch die Verklebung von heutzutage verwendeten Harnstoffleimen möglich. Mittels der Mikrowellen kann eine hohe Energiedichte gezielt und berührungslos in die Klebefuge eingebracht werden. Durch die Mikrowellen werden nur Dipole in Schwingung versetzt, wobei die Schwingung durch Reibung in Wärme umgesetzt wird und zum Aushärten des Klebstoffs führt. Durch die hohe Energiedichte der Mikrowellen wird die Aushärtezeit der Klebstoffe geringer und die Durchlaufzeiten für das Verkleben der Furnierstreifen können verringert werden.

Bevorzugt wird für die Härtung mittels Mikrowellen ein Klebstoff verwendet, der ein im wesentlichen mit Wasser angesetztes Kondensationsprodukt ist. Beispielsweise kann ein aus Harnstoff und Formaldehyd bestehendes Harz verwendet werden.

Als Klebstoff können aber z.B. auch Leime, welche Moleküle mit Dipolen aufweisen, verwendet werden.

Vorzugsweise erfolgt das Trocknen und Härten des Klebstoffs in einem Arbeitsgang, wobei der Übergang zwischen Trocknen und Härten fließend ist. Ebenso ist es möglich, die elektromagnetischen Wellen beim Reaktivverfahren im ersten Trocknungsschritt des Klebstoffs zu verwenden.

Eine weitere vorteilhafte Ausgestaltung der Erfindung ergibt sich bei der Verwendung von ultravioletter Strahlung zur Härtung, die im Vakuum eine Wellenlänge zwischen 4000 Å und 100 Å aufweist. Auch bei dieser elektromagnetischen Strahlung ergeben sich die Vorteile des Einbringens einer hohen Energiedichte, die berührungslos und gezielt in die Klebefuge eingebracht werden kann. Wird beispielsweise ein für ultraviolette Strahlung sensibler Klebstoff durch eine Abdeckung (z.B. eine Glasscheibe) geschützt, lassen sich praktisch unendlich lange Topfzeiten realisieren.

Ein weiterer wesentlicher Vorteil der Erfindung ergibt sich, wenn die ultraviolette Strahlung mittels eines Eximerstrahlers erzeugt wird. Da der Eximerstrahler nur ultraviolette Strahlung erzeugt, kann der Klebstoff ohne Einwirkung von Wärme auf Klebstofffuge bzw. Furnier gehärtet werden. Damit können keine durch Wärme verursachten Spannungen an den Furnierstücken entstehen.

Vorteilhaft ist als Klebstoff ein für ultraviolette Strahlen sensibilisierter Leim auf Polyurethan-Basis.

Je nach Beschaffenheit des Klebstoffs können verschiedene Strahlungen zur Härtung des Klebstoffs verwendet werden. Entsprechend sensibilisierte Klebstoffe können z.B. durch Bestrahlung mittels Laser-Licht, UV-Licht oder Gammastrahlen gehärtet werden. Klebstoff bzw. Art der Strahlung wird dabei je nach Furnierart bzw. Beschaffenheit des Trägermaterials, auf das das Furnier aufgebracht wird, ausgewählt.

Eine erfindungsgemäße Vorrichtung zum Verkleben von Furnier-streifen an ihrer Stoßkante nach dem erfindungsgemäßen Verfahren zeichnet sich dadurch aus, daß sie in einer Aushärteinheit eine Vorrichtung zur Erzeugung von elektromagnetischen Wellen und Mittel zum Zusammendrücken der Furnierstreifen umfaßt. Die Vorrichtung und die Mittel sind derart angeordnet, daß die Furnierstreifen an der mit Klebstoff versehenen Stoßseite zusammengedrückt werden und der Klebstoff gleichzeitig mittels elektromagnetischer Wellen ausgehärtet wird. Dazu können z.B. elektromagnetische Wellen verwendet werden, die im Vakuum eine Wellenlänge von kleiner als 10 cm aufweisen. Werden derartige Wellen verwendet, kann die Baulänge der Aushärteinheit sehr klein gehalten werden, da die Zeit zum Aushärten des Klebstoffs deutlich verringert ist.

Vorteilhaft umfaßt die Klebeeinheit eine rotierende Scheibe, mit der der Klebstoff einfach und dosiert auf die Furnierkanten aufgetragen werden kann.

Vorzugsweise erzeugt die Vorrichtung der Aushärteinheit Mikrowellen, mit einer Wellenlänge im Vakuum zwischen 10 cm und 1 mm. Die Mikrowellen weisen eine hohe Energiedichte auf, die gezielt und berührungslos in die Klebstofffuge eingebracht werden kann. Die Mikrowellen können z.B. durch Magnetrone erzeugt werden.

In einer vorteilhaften Ausgestaltung erzeugt die Vorrichtung der Aushärteeinheit ultraviolette Strahlung mit einer Wellenlänge im Bereich zwischen 4000 Å und 100 Å. Dadurch kann die zum Aushärten benötigte Energie ebenfalls gezielt und berührungslos eingebracht werden.

Im folgenden wird ein Ausführungsbeispiel der erfindungsgemäßen Vorrichtung und des erfindungsgemäßen Verfahrens mit Bezug auf die beigefügte Zeichnung beschrieben.

Es zeigt die einzige Figur eine stark schematisierte Darstellung einer erfindungsgemäßen Vorrichtung.

Eine in der Figur dargestellte erfindungsgemäße Vorrichtung umfaßt eine Zuführeinheit 1, eine Klebeeinheit 2 und eine Aushärteinheit 3.

Die einzelnen Furnierstreifen werden durch die Zuführeinheit 1 zur Klebeeinheit 2 zugeführt. Dies kann z.B. mittels angetriebener Rollen oder einer anderen geeigneten Transporteinrichtung erfolgen. In der Klebeeinheit 2 wird an mindestens einer Stoßkante des Furniers ein Klebstoff aufgetragen. Dies erfolgt beispielsweise mit einer sich drehenden Scheibe, die Klebstoff aus einem Reservoir aufnimmt und ihn teilweise auf eine Furnierkante aufträgt.

Nach Auftragen des Klebstoffs werden die Furnierstreifen weiter zur Aushärteeinheit 3 transportiert. Die Aushärteinheit 3 umfaßt Mittel zum Zusammendrücken der Furnierstreifen und eine Vorrichtung zur Erzeugung elektromagnetischer Wellen. Die Furnierstreifen werden in die Aushärteeinheit 3 zugeführt und durch die Mittel an ihren Stoßkanten zusammengedrückt. Gleichzeitig wird der Klebstoff vorzugsweise mittels Mikrowellen oder UV-Strahlung ausgehärtet.

Mittels der oben beschriebenen Vorrichtung wird das erfindungsgemäße Verfahren ausgeführt . Nach Auftragen des Klebstoffs auf die Stoßkante der Furnierstreifen werden die Furnierstreifen an ihrer Stoßkante zusammengedrückt und der Klebstoff gleichzeitig vorzugsweise mittels Mikrowellen oder ultravioletter Strahlung ausgehärtet.

## Patentansprüche

1. Verfahren zum Verkleben von Furnierstreifen oder anderen Holzwerkstoffstreifen an ihrer Stoßkante, umfassend die Schritte:
- Aufbringen eines härtbaren Klebstoffs an mindestens einer Stoßkante eines der Furnierstreifen,
- Zusammendrücken der Furnierstreifen an den Stoßkanten und
- Härten des Klebstoffs mittels elektromagnetischer Wellen, wobei die elektromagnetischen Wellen derart gezicht und berührungslos in eine Klebefuge zwischen den Furnierstreifen eingebracht werden, dass ein Trocknen der Furgennahen Bereiche des Furniers durch die electromagnetischen Wellen nicht oder nur wenig Stattfindet, und
- wobei das Zusammendrücken der Furnierstreifen und das Härten des Klebstoffs gleichzeitig erfolgt.

2. Verfahren nach Anspruch 1, **dadurch gekennzeichnet, daß** das Härten des Klebstoffs mittels Mikrowellen erfolgt, die im Vakuum eine Wellenlänge im Bereich von 10 cm bis 1 mm aufweisen.

3. Verfahren nach Anspruch 2, **dadurch gekennzeichnet, daß** der Klebstoff im wesentlichen ein Kondensationsprodukt von Harnstoff und Formaldehyd ist.

4. Verfahren nach Anspruch 2, **dadurch gekennzeichnet, daß** der Klebstoff ein Leim auf Wasserbasis ist.

5. Verfahren nach einem der Ansprüche 1 bis 4, **dadurch gekennzeichnet, daß** das Härten des Klebers mittels Elektronenstrahlen erfolgt.

6. Verfahren nach Anspruch 1, **dadurch gekennzeichnet, daß** das Härten des Klebstoffs mittels ultravioletter Strahlung erfolgt, die im Vakuum eine Wellenlänge im Bereich von 4000 Ä bis 100 Å aufweist.

7. Verfahren nach Anspruch 5 oder 6, **dadurch gekennzeichnet, daß** der Klebstoff ein für ultraviolette Strahlen sensibilisierter Leim auf Polyurethan-Basis ist.

8. Vorrichtung zum Verkleben von Furnierstreifen an ihrer Stoßkante zur Durchführung eines Verfahreas nach einen der vorhergehenden Ansprüche, umfassend
- eine Zuführeinheit (1) zum Zuführen von Furnierstreifen,
- eine Klebeeinheit (2) zum Aufbringen eines Klebstoffs an mindestens einer Stoßkante des Furnierstreifens und
- eine Aushärteinheit (3), die eine Vorrichtung zur Erzeugung elektromagnetischer Wellen und Mittel zum Zusammendrücken der Furnierstreifen umfaßt
**dadurch gekennzeichnet dass** die Vorrichtung zur Erzeugung elektromagnetischer Wellen die elektromagnetischen Wellen derart gezicht und berükrunglos in eine klebefuge zwischen den Furnierstreifen einbringt, dass ein Trocknen der fugennahen Bereiche des Furniers durch die elektromagnetischen Wellen nicht oder nur wenig stattfindet,
wobei die Furnierstreifen in der Aushärteeinheit (3) gleichzeitig zusammengedrückt und ausgehärtet werden.

9. Vorrichtung nach Anspruch 8, **dadurch gekennzeichnet, daß** in der Klebeeinheit (3) eine rotierende Scheibe zum Auftragen des Klebstoffs vorgesehen ist.

10. Vorrichtung nach Anspruch 8 oder 9, **dadurch gekennzeichnet, daß** die in der Aushärteeinheit (3) vorgesehene Vorrichtung zur Erzeugung elektromagnetischer Wellen Mikrowellen mit einer Wellenlänge im Vakuum im Bereich von 10 cm bis 1 mm erzeugt.

11. Vorrichtung nach Anspruch 8 oder 9, **dadurch gekennzeichnet, daß** die in der Aushärteeinheit (3) vorgesehene Vorrichtung zur Erzeugung von Elektronenstrahlen ultraviolette Strahlung mit einer Wellenlänge im Vakuum im Bereich von 4000 Ä bis 100 Å erzeugt.

12. Vorrichtung nach Anspruch 8 oder 9, **dadurch gekennzeichnet, daß** die ultraviolette Strahlung mittels eines Eximerstrahlers erzeugt wird.

## Claims

1. Process for the adhesive bonding of veneer strips or other wood-base material strips at their abutting edge, comprising the steps:
- application of a curable adhesive to at least one abutting edge of one of the veneer strips,
- pressing together of the veneer strips at the abutting edges and
- curing of the adhesive by means of electromagnetic waves, the electromagnetic waves being introduced in a targeted and noncontact manner into an adhesive joint between the veneer strips in a manner such that drying of the veneer regions close to the joint by the electromagnetic waves does not take place or takes place only to a slight extent,
- the pressing together of the veneer strips and the curing of the adhesive taking place simultaneously.

2. Process according to Claim 1, **characterized in that** the curing of the adhesive is effected by means of microwaves which in vacuo have a wavelength in the range from 10 cm to 1 mm.

3. Process according to Claim 2, **characterized in that** the adhesive is substantially a condensate of urea and formaldehyde.

4. Process according to Claim 2, **characterized in that** the adhesive is a water-based glue.

5. Process according to any of Claims 1 to 4,
**characterized in that** the curing of the adhesive is effected by means of electron beams.

6. Process according to Claim 1, **characterized in that** the curing of the adhesive is effected by means of ultraviolet radiation which, in vacuo, has a wavelength in a range from 4000 Å to 100 Å.

7. Process according to Claim 5 or 6, **characterized in that** the adhesive is a polyurethane-based glue sensitised for ultraviolet radiation.

8. Apparatus for the adhesive bonding of veneer strips at their abutting edge for carrying out a process according to any of the preceding Claims, comprising
- a feed unit (1) for feeding veneer strips
- an adhesion unit (2) for applying an adhesive to at least one abutting edge of the veneer strip
- a curing unit (3) which comprises an apparatus for producing electromagnetic waves and means for pressing together the veneer strips, **characterized in that** the apparatus for producing electromagnetic waves introduces the electromagnetic waves in a targeted and noncontact manner into an adhesive joint between the veneer strips in a manner such that drying of the veneer regions close to the joint by the electromagnetic waves does not take place or takes place only to a slight extent,
the veneer strips being simultaneously pressed together and cured in the curing unit (3).

9. Apparatus according to Claim 8, **characterized in that** a rotating disc for applying the adhesive is applied in the adhesion unit (3).

10. Apparatus according to Claim 8 or 9, **characterized in that** the apparatus for producing electromagnetic waves which is provided in the curing unit (3) produces microwaves having a wavelength in vacuo in the range from 10 cm to 1 mm.

11. Apparatus according to Claim 8 or 9, **characterized in that** the apparatus for producing electron beams which is provided in the curing unit (3) produces ultraviolet radiation having a wavelength in vacuo in the range from 4000 Å to 100 Å.

12. Apparatus according to Claim 8 or 9, **characterized in that** the ultraviolet radiation is produced by means of an excimer emitter.

## Revendications

1. Procédé pour le collage de bandes de placage ou autres bandes de matériau à base de bois au niveau de leurs bords de raccordement, comprenant les étapes consistant à :
- appliquer un adhésif durcissable sur au moins un bord de raccordement de l'une des bandes de placage,
- comprimer les bandes de placage au niveau des bords de raccordement, et
- durcir l'adhésif au moyen d'ondes électromagnétiques, les ondes électromagnétiques étant introduites de façon ciblée et sans contact dans un joint de collage entre les bandes de placage de telle manière qu'un séchage des zones du placage proches du joint par les ondes électromagnétiques ne se produit pas, ou seulement peu,
- la compression des bandes de placage et le durcissement de l'adhésif s'effectuant simultanément.

2. Procédé selon la revendication 1, **caractérisé en ce que** le durcissement de l'adhésif s'effectue au moyen de micro-ondes qui présentent dans le vide une longueur d'onde comprise entre 10 cm et 1 mm.

3. Procédé selon la revendication 2, **caractérisé en ce que** l'adhésif est pour l'essentiel un produit de condensation d'urée et de formaldéhyde.

4. Procédé selon la revendication 2, **caractérisé en ce que** l'adhésif est une colle à base aqueuse.

5. Procédé selon l'une des revendications 1 à 4, **caractérisé en ce que** le durcissement de l'adhésif s'effectue au moyen d'un rayonnement d'électrons.

6. Procédé selon la revendication 1, **caractérisé en ce que** le durcissement de l'adhésif s'effectue au moyen d'un rayonnement ultraviolet, qui présente dans le vide une longueur d'onde comprise entre 4000 Å et 100 Å.

7. Procédé selon la revendication 5 ou 6, **caractérisé en ce que** l'adhésif est une colle à base de polyuréthanne sensibilisée pour les rayons ultraviolets.

8. Dispositif pour le collage de bandes de placage au niveau des leurs bords de raccordement, pour la mise en oeuvre d'un procédé selon l'une des revendications précédentes, comprenant
- une unité d'alimentation (1) pour introduire des bandes de placage,
- une unité de collage (2) pour appliquer un adhésif sur au moins un bord de raccordement de la bande de placage, et
- une unité de durcissement (3) qui comprend un dispositif pour produire des ondes électromagnétiques et des moyens pour comprimer les bandes de placage,
**caractérisé en ce que** le dispositif pour produire des ondes électromagnétiques introduit les ondes électromagnétiques de manière ciblée et sans contact dans le joint de collage entre les bandes de placage, de telle manière qu'un séchage des zones du placage proches du joint par les ondes électromagnétiques ne se produit pas, ou seulement peu,
- les bandes de placage étant simultanément comprimées et durcies dans l'unité de durcissement(3).

9. Dispositif selon la revendication 8, **caractérisé en ce qu'**un disque rotatif destiné à appliquer l'adhésif est prévu dans l'unité de collage (2).

10. Dispositif selon la revendication 8 ou 9, **caractérisé en ce que** le dispositif prévu dans l'unité de durcissement (3) pour produire des ondes électromagnétiques produit des micro-ondes d'une longueur d'onde dans le vide comprise entre 10 cm et 1 mm.

11. Dispositif selon la revendication 8 ou 9, **caractérisé en ce que** le dispositif prévu dans l'unité de durcissement (3) pour produire des rayonnements d'électrons produit un rayonnement ultraviolet d'une longueur d'onde dans le vide comprise entre 4000 Å et 100 Å.

12. Dispositif selon la revendication 8 ou 9, **caractérisé en ce que** le rayonnement ultraviolet est produit au moyen d'un émetteur d'eximères.
